# EUROPÄISCHE PATENTSCHRIFT

(11) **EP 0 250 473 B1**
(45) Veröffentlichungstag und Bekanntmachung des Hinweises auf die Patenterteilung: **20.03.1991**
(21) Anmeldenummer: 86906786.8
(22) Anmeldetag: 01.12.1986
(51) Int. Cl.: B63H 11/10

(54) **VORRICHTUNG ZUR ERZEUGUNG EINER VORTRIEBSKRAFT**
DEVICE FOR PRODUCING A FORWARD DRIVE FORCE
DISPOSITIF DE PRODUCTION D'UNE FORCE DE PROPULSION

(30) Priorität: 02.12.1985 DE 3542541
(43) Veröffentlichungstag der Anmeldung: 07.01.1988
(73) Patentinhaber: Graf von Ingelheim, Peter, D-8309 Au i.d. Hallertau (DE)
(72) Erfinder: Graf von Ingelheim, Peter, D-8309 Au i.d. Hallertau (DE)
(74) Vertreter: Strehl Schübel-Hopf Groening & Partner
(86) Internationale Anmeldenummer: DE8600488
(87) Internationale Veröffentlichungsnummer: WO8703264

(56) Entgegenhaltungen:
- BE-A- 459 186

## Beschreibung

Die Erfindung betrifft eine Vorrichtung zur Erzeugung einer Vortriebskraft durch Impulsänderung an ein- und ausströmenden Fluiden.

Derartige Antriebe sind als Propeller oder Strahltriebwerke für Flugzeuge und Schiffe bekannt. Dabei wird bei Propellern oder Strahltriebwerken ein Fluid der Masse m entgegen der gewünschten Bewegungsrichtung des zu bewegenden Körpers mit der Geschwindigkeit w angesaugt, die relative Strömungsgeschwindigkeit des Fluids durch den Propeller oder das Strahltriebwerk auf die Geschwindigkeit c erhöht und mit der Relativgeschwindigkeit c (relativ zum Propeller- oder Strahltriebwerk) entgegen der Bewegungsrichtung des Körpers ausgestoßen. Das heißt, der Impuls des den Körper durchströmenden Fluids wird innerhalb des Körpers in seiner Höhe verändert. Damit wirkt auf den Körper eine Stützkraft, die als Reaktionskraft entgegen der Impulsänderung am Fluid gerichtet ist und daher in Bewegungsrichtung des Körpers wirkt. Die Impulshöhe in Bewegungsrichtung ist I = m (c _ w). Bei Raketen wird der Impuls durch Ausstoß mit der Geschwindigkeit c eines mitgeführten Mediums erzeugt. Die Impulshöhe ist damit I = m.c.

Bei derartigen Antrieben liegt die Höhe des maximalen Impulses bei kleinen Geschwindigkeiten kaum über dem Impuls bei höheren Geschwindigkeiten. Bei Propellern und Strahltriebwerken steigt mit der Körpergeschwindigkeit v auch die Einströmgeschwindigkeit w. Damit sinkt zwar der spezifische Impuls pro kg durchgesetztes Medium. Mit steigender Geschwindigkeit v steigt auch der Staudruck vor dem Triebwerk und damit die Ausströmgeschwindigkeit c und ebenso steigt die durchgesetzte Masse m, so daß insgesamt der Impuls (Schub) mehr oder weniger konstant bleibt. Bei Raketen ist die Konstanz der Vortriebkraft direkt aus der Formel ablesbar.

Von Fahrzeugantrieben her kennt man die Wirkungsweise von Getrieben. Mit Hilfe der Getriebe läßt sich für kleine Geschwindigkeiten das maximale Abtriebsdrehmoment an den Rädern erhöhen, damit die Vortriebskraft und das Beschleunigungsverhalten verbessern und der Energieverbrauch senken.

Aus der BE-A-459 186 ist eine Vorrichtung gemäß dem Oberbegriff des Anspruchs 1 bekannt.

Der Erfindung liegt die Aufgabe zugrunde, eine Erhöhung der Vortriebskraft bei kleinen Geschwindigkeiten auch bei solchen Antrieben zu ermöglichen, die mit einer Impulsänderung eines angesaugten und ausgestoßenen Fluids arbeiten.

Die Lösung dieser Aufgabe ist im Patentanspruch 1 gekennzeichnet. Danach erfährt das durch die Unterdruckerzeugung beschleunigte und angesaugte Fluid in einem an dem angetriebenen Körper festen Kanal eine Änderung der Strömungsrichtung. Das durch den Kanal strömende Fluid erzeugt durch die Richtungsänderung einen Impuls gegen die Kanalwände. Dieser Impuls ist dabei so gerichtet, daß er zusätzlich zu dem durch das ausgestoßene Fluid erzeugten Impuls in Bewegungsrichtung wirkt. Dadurch wird einerseits der Impuls mw, der aus dem entgegen der Bewegungsrichtung des Körpers einströmenden Fluid resultiert, vermieden und andererseits der gegen die Kanalwand gerichtete Impuls zu dem "Rückstoßimpuls" des ausgestoßenen Fluids addiert.

Die erfindungsgemäße Vorrichtung gestattet es somit, bei Luft- und Wasserfahrzeugen den Startschub drastisch zu erhöhen und/oder den Triebstoffverbrauch wesentlich zu senken. Infolge der höheren Startbeschleunigung kommen Flugzeuge mit kürzeren Startbahnen aus; der geringere Treibstoffverbrauch führt nicht nur zu einer Verringerung der Umweltbelastung, sondern gestattet es auch, den mitgeführten Treibstoffvorrat zu verkleinern und damit die Nutzlast und Wirtschaftlichkeit des Fahrzeugs zu erhöhen.

Vorteilhafte Weiterbildungen zur Impulsverbinding sowie Anwendungen und Ausführungen der Erfindung sind in den Unteransprüchen gekennzeichnet.

Die Erfindung wird nachstehend anhand der Zeichnungen näher erläutert. In den Zeichnungen zeigt
Fig. 1 eine schematische Schnittdarstellung durch eine in Verbindung mit einem Propellerantrieb verwendbare Vorrichtung zur Erhöhung der Vortriebskraft,
Fig. 2a und 2b Vektordiagramme zur Erläuterung der Wirkungsweise,
Fig. 3 eine schematische Schnittdarstellung durch ein Strahltriebwerk mit einer Vorrichtung der Vortriebskraft,
Fig. 4 die Anwendung der Erfindung bei einem Segner′schen Rad,
Fig. 5 bis 7 die Anwendung der Erfindung bei der Niederdruckturbine einer zweiwelligen Gasturbine, wobei Fig. 5 eine Stirnansicht, Fig. 6 einen Axialschnitt und Fig. 7 einen ringförmigen Schnitt um die Achse in Höhe der Linie A-A der Fig. 6 zeigt, und
Fig. 8 die Anwendung der Erfindung bei einem Fluggerät.

Die in Fig. 1 gezeigte Vorrichtung weist einen verstellbaren Kanal zur Umlenkung des Saugstroms vor einem Propeller auf. Der Propeller 1 sitzt auf einer Antriebswelle 2, die von einer Kraftmaschine gedreht wird. Der Propeller 1 diene zum Antrieb eines Schiffes; d.h. die Bewegungsrichtung des getriebenen Schiffes sei in Richtung der Antriebswelle 2 (durchgezogener Pfeil), die Ausstoßrichtung des Fluids in Richtung des gestrichelten Pfeiles 3, also entgegen der Bewegungsrichtung des Schiffes. Der Propeller 1 ist in einem Kanal 4 angeordnet, der an seinem vorderen Ende in zwei gekrümmten Kanälen 5, 6 endet. Die Kanäle 5, 6 werden durch einzelne teleskopähnlich ineinander verschiebbare Rohrstücke 7 gebildet. Durch Ineinanderschieben der Rohrstücke wird der gekrümmte Kanalabschnitt verkürzt und der Krümmungswinkel verkleinert. Damit wird die Richtungsänderung des einströmenden Fluids verringert. Bei völlig auseinandergeschobenen Rohrstücken 7 wird das Fluid vom Propeller 1 in Bewegungsrichtung des Schiffes angesaugt und durch die Kanäle 5, 6 so (um 180°) umgelenkt, daß es durch den Propeller 1 entgegen der Bewegungsrichtung des Schiffes ausgestoßen wird. Sind die Rohrstücke 7 vollständig ineinander geschoben, wird das Fluid nahezu entgegen der Bewegungsrichtung des Schiffes angesaugt und entgegen der Bewegungsrichtung des Schiffes ausgestoßen. Es gleicht dann der herkömmlichen Schiffsschraube.

Die verbessernden Effekte lassen sich folgendermaßen erläutern: Durch die Erzeugung eines Unterdruckes wird das zunächst als ruhend angenommene Fluid der Umgebung in Richtung der Stelle des Unterdruckes beschleunigt. Dadurch entsteht eine Art Wind zum Ort des Unterdruckes. Bei herkömmlichen Propellern und Strahltriebwerken weht dieser Wind von vorne, also entgegen der Bewegungsrichtung und erzeugt so einen bremsenden Impuls. Bei der erfindungsgemäßen Lösung bläst dieser Wind in Bewegungsrichtung gegen den gekrümmten Kanal, erzeugt somit einen Impuls in Bewegungsrichtung und dadurch einen Schub.

Die Kräfte, die den Vortrieb erzeugen, kann man anhand der "Geschwindigkeitsdreiecke" der Figuren 2a und 2b erläutern. Figur 2a zeigt die "Geschwindigkeitsdreiecke" eines konventionellen Propellers und einer erfïndungsgemäßen Vorrichtung im Vergleich bei geringen Geschwindigkeiten. Das Diagramm I gibt dabei die Verhältnïsse für einen konventionellen Propeller wieder. Der konventionelle Propeller erzeugt einen Unterdruck und saugt das den Körper umgebende Fluid der Masse m mit der Relativgeschwindigkeit wᵢₙ gegen die Richtung des Geschwindigkeitsvektors v ein. Die Eigengeschwindigkeit des Fahrzeugs bzw. des Propellers ist v. Das den Körper umgebende, zunächst ruhende Fluid wird damit auf die Absolutgeschwindigkeit cᵢₙ vor dem Propeller gebracht. Durch Vektoraddition erhält man cᵢₙ aus v und wᵢₙ. In der Propellerebene findet praktisch ein Drucksprung statt. Dadurch wird das Fluid auf die Relativgeschwindigkeit wₐᵤₛ beschleunigt. Vektoraddition des Geschwindigkeitsvektors v mit dem Vektor der Relativgeschwindigkeit wₐᵤₛ führt zum Vektor cₐᵤₛ. Die Schubleistung an dem Körper ist damit:

P = m.v.(wₐᵤₛ _ wᵢₙ).

Wegen cₐᵤₛ = wₐᵤₛ _ v und cᵢₙ = wᵢₙ _ v ist:

P = m.v.(wₐᵤₛ _ v _ wᵢₙ + v) = m(cₐᵤₛ.v _ cᵢₙ.v).

Das Diagramm II der Figur 2a zeigt die Geschwindigkeitsdreiecke für die erfïndungsgemäße Vorrichtung. Wieder wird das den Körper umgebende Fluid des Umgebungsdruckes pₒ mit der Relativgeschwindigkeit wᵢₙ eingesaugt, nur diesmal in gleicher Richtung mit dem Geschwindigkeitsvektor v. Durch den Saugvorgang wird daher das den Körper umgebende ruhende Fluid auf die sehr viel höhere Ab solutgeschwindigkeit c*ᵢₙ beschleunigt, in den-Kanälen 5, 6 der Figur 1 umgelenkt und gelangt vor den Propeller. Dort wird der Drucksprung erzeugt und das Fluid strömt mit der Relativgeschwindigkeit wₐᵤₛ vom Propeller ab. Wie beim konventionellen Propeller ergibt sich die Absolutgeschwindigkeit cₐᵤₛ durch Vektoraddition von wₐᵤₛ und v.

Der Unterschied der erfindungsgemäßen Maschine zum konventionellen Propeller oder Strahltriebwerk ergibt sich also auf der Saugseite.

Die Schubkräfte kann man folgendermaßen herleiten: Der Druck des umgebenden, ruhenden Fluids sei pₒ. Beim konventionellen Propeller ist in der Propellerebene mit der Querschnittsfläche Aₒ die Durchströmgeschwindigkeit cₒ = (c + v)/2 (mit:

c = Abströmgeschwindigkeit relativ zum Propeller und

v = Fluggeschwindigkeit.
Da direkt vor und hinter dem Propeller die Geschwindigkeit des ein- und des austretenden Fluids gleich ist, ist auch dessen Impuls gegen den Propeller gleich. Die Vortriebskraft entsteht nur durch die Druckdifferenz (p₂ _ p₁) des Druckes p₂ direkt hinter dem Propeller und des Druckes p₁ direkt vor dem Propeller. Der Schub S = (p₂ _ p₁ )Aₒ ergibt sich als Produkt dieser Differenz mit der vom Propeller überstrichenen Fläche Aₒ. Es läßt sich zeigen, daß (p₂ _ p₁) = (c² _ v²).ρ/2 ist (vgl. z.B. Becker, E.; Piltz, E.; Übungen zur technischen Strömungslehre; Teubner Stuttgart 1984 S. 43 ff). Wegen m = m = Aₒ.cₒ.ρ = (c + v).ρ.Aₒ/2 ist der Schub des konventionellen Propellers im Idealfall:
S = (p₂ _ p₁)Aₒ = (c² _ v²).ρ.Aₒ/2 = (c _ v).(c + v).ρ.Aₒ/2 = m(c _ v);

Bei der erfindungsgemäßen Vorrichtung hat man einen Rohrkrümmer mit der Zuströmgeschwindigkeit wᵢₙ im Einlaßquerschnitt Aᵢₙ und der Abströmgeschwindigkeit wₐᵤₛ im Auslaßquerschnitt Aₐᵤₛ. Zur Vereinfachung betrachte man einen stillstehenden Rohrkrümmer (v = 0), der das Fluid um 180° umlenkt (vgl. Abb.1). Wenn man noch annimmt, daß Aᵢₙ = Aₒ und (wegen (c = 2cₒ _ v = 2cₒ = 2.wᵢₙ)) Aₐᵤₛ = Aₒ/2, dann kann man die Kraft auf den rohrkrümmer mit Hilfe der bekannten Formeln herleiten (vgl. z.B. Becker, E.; Technische Strömungslehre; Teubner Stuttgart, 5. Aufl. 1982 S. 43 ff). Es ist pᵢₙ = pₒ _ w$\frac{\text{2}}{\text{in}}$.ρ/2 und pₐᵤₛ = pₒ. Daher ergibt sich auf den Rohrkrümmer eine Vortriebskraft F:
F = ((pᵢₙ _ p₀) + ρ.w$\frac{\text{2}}{\text{in}}$) Aᵢₙ + ((pₐᵤₛ _ pₒ) + ρ.w$\frac{\text{2}}{\text{aus}}$)Aₐᵤₛ = = (w$\frac{\text{2}}{\text{in}}$.ρ/2)Aₒ + w$\frac{\text{2}}{\text{aus}}$.ρ.Aₒ/2 = (c²/4 + c²).ρ.Aₒ/2 = = 1,25.m.c. Das heißt, daß allein durch das erfindungsgemäße Umlenken des Ansaugfluids die Vortriebskraft um 25% erhöht wird. (Hinweis: Wegen der modifizierten BERNOULLI-Formel für Gase wird die Erhöhung bei Luft noch sehr viel stärker.)

Setzt man nun hinter die Auslaßöffnung Aₐᵤₛ noch einen Injektor entsprechend Figur J, bei dem das vom Propeller abströmende Fluid Treibstrom und das umgebende Fluid des Druckes pₒ Förderstrom ist, der in einem Rohrkrümmer um 180° umgelenkt wird, dann kann man den Standschub noch weit mehr erhöhen. Man nehme dazu an, daß im Mischkanal 14 gemäß Figur 3 der Treibstrom von der Abströmgeschwindigkeit c auf die Mischgeschwindigkeit c/5 abgebremst wird. Nach dem Impulssatz (vereinfachte Herleitung) gilt:
c.m_{Treib} = (m_{Treib} + m_{Förd}).c/5
Daraus folgt: m_{Förd} = 4 m_{Treib}.
Unterstellt man, daß die Einströmgeschwindigkeit des Förderstroms m_{Förd} in den Rohrkrümmer 13 ebenfalls c/5 ist, dann muß der Einlaufquerschnitt A*ₑᵢₙ (wegen (Kontinuitätsgleichung: A*ₑᵢₙ = (4.m_{Treib})/(ρ.c/5) und wegen: m_{Treib} = Aₒ.ρ.c/2) sein:

A*ₑᵢₙ = 10.Aₒ.
Erneute Anwendung der Rohrkrümmerformel ergibt:
F = ((pₒ _ ρ.(c/5)²/2) _ pₒ + (c/5)².ρ).A*ₑᵢₙ + (m_{Treib} + m_{Förd}).c/5 = 10.Aₒ.ρ.c²/50 + (5 m_{Treib}).c/5 = m_{Treib}.(c + c/2,5); Tasächlich sind die Verbesserungen noch höher. Hinter der Injektordüse entsteht nämlich ein Unterdruck, so daß der tatsächliche Förderstrom höher als 4 m_{Treib}wird. Die entsprechenden Formeln finden sich in Becker, E. / Piltz, E.; Übungen... S.52 und S.110. Danach ist m_{Förd} = 7.m_{Treib}, daher A*ₑᵢₙ = 17,5.Aₒ und damit F ≅ 2,3.m_{Treib}.c.

Insgesamt ergibt sich durch Umlenken des Ansaugfluids und durch Verwendung des Injektors (vereinfachte Herleitung) eine Erhöhung des Standschubes um über 65%.

Die absolute Einströmgeschwindigkeit cᵢₙ kann nicht unbegrenzt hoch werden. Damit man dennoch mit hohen Geschwindigkeiten fahren kann, sind die Einströmkanäle verstellbar. Dies wurde für Figur 1 beschrieben und gilt auch für Figur 3.

Figur 2b zeigt die dafür gültigen Einströmdreiecke. Dabei zeigt Diagramm I das aus der Erweiterung der Querschnittsfläche der Einströmkanäle resultierende Geschwindigkeitsdreieck. Dadurch wird die Relativgeschwindigkeit wᵢₙ und damit die Länge des Vektors wᵢₙ verringert.

Das Diagramm II zeigt ein Geschwindigkeitsdreieck der erfindungsgemäßen Maschine bei Änderung der Einströmrichtung. Ändert man die Richtung des Einströmvektors wᵢₙ und gibt seine Länge (= Geschwindigkeit) vor, dann ergibt sich daraus nach den Gesetzen der Vektoraddition cᵢₙ. Der Vortriebsanteil cvᵢₙ ist dann die Projektion von cᵢₙ auf den Strahl auf dem v liegt. Dies entspricht der Umfangskomponente cᵤ in der Euler'schen Formel.

Bei dem in Figur 3 gezeigten Strahltriebwerk 8 sitzen ein ringförmiger Deckel 9 und ein Zentralkörper 10 vor dem Strahltriebwerk und lenken die Ansaugluft um. Deckel 9 und Zentralkörper 10 können verschoben werden. Bei geringeren beschwindigkeiten werden zunächst Deckel 9 und Zentralkörper 10 gemeinsam nach vorne verschoben und damit Einströmwinkel und Einströmquerschnitt geändert. Dann wird durch Zurückziehen des Deckels 9 und Vorschieben des Zentralkörpers 10 der Ringspalt 11 geöffnet, wodurch die Ansaugluft nahezu von vorne einströmt. Zur zusätzlichen Schuberhöhung bei kleinen Geschwindigkeiten ist hinter der Triebwerksdüse 12 ein Injektor (Ejektor, Strahlapparat) angebracht. Dieser besteht aus der Triebwerksdüse 12, die die Treibdüse des Injektors darstellt, teleskopartig verstellbaren, gekrümmten Rohrstücken 13, die die Förderkanäle des Injektors bilden und teleskopartig verschiebbaren geraden Rohrstücken 14, die den Mischungskanal des Injektors bilden. Im Injektor entsteht ein Impulsausgleich, indem der Treibstrom abgebremst und der Förderstrom beschleunigt wird. Insgesamt bleibt der Impuls erhalten und damit auch die Vortriebskraft. Zusätzlich entsteht bei der erfindungsgemäßen Vorrichtung durch Umlenkung des mit der Bewegungsrichtung einströmenden Förderfluids ein Vortriebsimpuls.

Bei höheren Geschwindigkeiten werden die gekrümmten Rohrstücke 13 und die geraden Rohrstücke 14 ineinander geschoben und damit der Injektor "ausgeschaltet".

Figur 4 zeigt die erfindungsgemäße Vorrichtung 21 an der Auslaßdüse 22 eines mit Dampf oder Gas betriebenen Segner′schen Rades 20. Wie beim Injektor des Triebwerks nach Figur 3 bewirkt der zuströmende Förderstrom ein zusätzliches Drehmoment.

Figuren 5 bis 7 zeigen die erfindungsgemäße Vorrichtung an der Niederdruckturbine einer zweiwelligen Gasturbine. Zweiwellige Gasturbinen werden unter anderem als Fahrzeugantriebe eingesetzt. Dabei treibt in der Regel die Hochdruckturbine den Verdichter und die Niederdruckturbine den Fahrzeugantrieb. Die Niederdruckturbine dreht also in Abhängigkeit von der Fahrzeuggeschwindigkeit unterschiedlich schnell. Beiniedrigen Drehzahlen hat sie einen schlechten Wirkungsgrad.

Das in den Figuren 5 bis 7 gezeigte Turbinenlaufrad 25 hat die Eigenschaften zweier Turbinenlaufräder. Bei niedrigen Raddrehzahlen werden durch einen Ringschieber 26 die Hochgeschwindigkeitskanäle 27 verdeckt und die Niedergeschwindigkeitskanäle 28 geöffnet. Damit strömt das von der Hochdruckturbine kommende Gas durch das Leitrad 29 in die Niedergeschwindigkeitskanäle 28 des Turbinenlaufrades 25. Die Niedergeschwindigkeitskanäle 28 enden in Treibdüsen 30 von Injektoren. Die Förderkanäle 31 dieser Injektoren saugen das Umgebungsgas in Drehrichtung an und bewirken durch Umlenkung ein zusätzliches Drehmoment auf das Laufrad. Durch die Mischungskanäle 32 strömt das Gas aus dem Laufrad ab. Bei höheren Raddrehzahlen werden mit dem Ringschieber 26 die Niedergeschwindigkeitskanäle verschlossen und die Hochgeschwindigkeitskanäle 27 geöffnet. Dann strömt das Gas durch diese.

Figur 8 zeigt erfindungsgemäße Antriebe an einem Fluggerät. Zwei erfindungsgemäße Vorrichtungen 40, 41 hängen an einem Träger 42 über dem Flugkörper 43. Sie beinhalten Propeller 44, 45, die von einer Zentralwelle 46 und einer Antriebswelle 47 eines in oder über dem Flugkörper 43 angeordneten Motors angetrieben werden. Die Maschinen 40, 41 sind über eine Steuerhydraulik 50 um den Träger 42 schwenkbar. In der gezeigten Stellung bewirken die Vorrichtungen 40, 41 reinen Auftrieb. Schwenkt man beide Vorrichtungen nach vorne, so erhält man einen Vortrieb; schwenkt man sie nach hinten, so wird das Fluggerät abgebremst. Schwenkt man eine Vorrichtung nach vorne und eine nach hinten, so dreht das Fluggerät in der Luft. Analog lassen sich durch unterschiedliche Neigungen der Vorrichtungen Kurven fliegen. Das Fluggerät kann mit einem Tragflügel 51 ausgestattet sein, so daß bei hohen Geschwindigkeiten die Vorrichtungen reinen Vortrieb erbringen können und der Tragflügel für den Auftrieb sorgt. Die Tragflügel können bei "Hubschrauberbetrieb" eingeschwenkt werden.

## Patentansprüche

1. Vorrichtung zur Erzeugung einer gerichteten Vortriebskraft auf einen von einem Fluid des Druckes pₒ umgebenen Körper, mit einem am Körper festen Antrieb, der einen Unterdruck pᵤ < pₒ erzeugt, dadurch dem aus der Umgebung angesaugten Fluid eine Zuströmgeschwindigkeit verleiht, die Ge-/w schwindigkeit des strömenden Fluids relativ zu dem Körper durch Energiezufuhr auf die Geschwindigkeit c bringt und mit dieser Geschwindigkeit c entgegen der gewünschten Vortriebsrichtung in die Umgebung ausstößt, mit einem in Strömungsrichtung vor dem Antrieb angeordneten, am Körper festen Kanal (5, 6, 13, 20), der die Strömungsrichtung des aus der Umgebung angesaugten Fluids derart ändert, daß der Richtungsvektor des in den Kanal einströmenden Fluids und der Vektor der Bewegungsrichtung des Körpers bzw. der zur Bewegungsbahn des Körpers tangentiale Vektor einen von 180° verschiedenen Winkel bilden, und der so gekrümmt ist, daß das ihn durchströmende Fluid auf seine Wandung einen in Vortriebsrichtung wirkenden Impuls ausübt, dadurch gekennzeichnet, daß der Krümmungswinkel und/oder die Querschnittsfläche des Kanals (5, 6, 13, 20) verstellbar ist.

2. Vorrichtung nach Anspruch 1, dadurch **gekenn zeichnet,** daß sie an der Abströmseite eines Propellers oder einer Antriebsdüse angeordnet ist, wobei das mit hoher Geschwindigkeit ausgestoßene Fluid in einen sich unstetig erweiternden Kanal (14) strömt, darin den Unterdruck (pᵤ < pₒ) erzeugt und somit als Treibstrom eines Injektors wirkt, und daß der Kanal (13) so angeordnet ist, daß Fluid des Druckes pₒ aus der Umgebung angesaugt und in dem Kanal in seiner Strömungsrichtung derart geändert wird, daß der Impuls des strömenden Fluids gegen die Kanalwände eine Vortriebskraft in Bewegungsrichtung des Körpers erzeugt.

3. Vorrichtung nach Anspruch 1 oder 2, dadurch **gekennzeichnet**, daß sie an einem um eine Achse drehbaren Körper derart angeordnet ist, daß die von ihr erzeugte Vortriebskraft in tangentialer Richtung auf den drehbaren Körper wirkt.

4. Vorrichtung nach Anspruch 3, dadurch **gekennzeichnet,** daß der drehbare Körper ein Segner′sches Rad ist, bei dem ein unter einem Druck p₃ > pₒ stehendes Fluid zumindestens einer zur Drehrichtung entgegengesetzt gerichteten Düse (22) zur geführt, darin beschleunigt und mit hoher Geschwindigkeit ausgestoßen wird, so daß ein Drehmoment in Drehrichtung des Körpers entsteht, wobei die Düse (22) die Treibdüse eines Injektors ist, in dem der Unterdruck pᵤ < pₒ erzeugt wird.

5. Vorrichtung nach Anspruch 4, dadurch **gekennzeichnet,** daß mehrere Düsen (22) vorhanden sind und mindestens eine ausschaltbar oder in ihrer Querschnittsfläche veränderbar ist.

6. Vorrichtung nach Anspruch 3, dadurch **gekennzeichnet,** daß sie an einem ersten Turbinenlaufrad angeordnet ist, das mit einem zweiten Turbinenlaufrad auf einer gemeinsamen Welle drehfest befestigt ist, und daß das Fluid bei niedrigen Drehzahlen der Welle durch das erste Turbinenlaufrad und bei höheren Drehzahlen durch das zweite Turbinenlaufrad geführt wird.

7. Vorrichtung nach Anspruch 1 oder 2 zur Schuberzeugung an einem Fahrzeug, dadurch **gekenn zeichnet,** daß an dem Fahrzeug (43) zwei Vorrichtungen (40, 41) in bestand voneinander derart befestigt sind, daß ihre Vortriebsrichtungen relativ zu einer Hauptachse des Fahrzeugs (43) unabhängig voneinander veränderbar sind.

8. Vorrichtung nach Anspruch 7, dadurch **gekennzeichnet,** daß beide Vorrichtungen (40, 41) mit ihren Vortriebsrichtungen relativ zueinander und relativ zum Fahrzeug um zwei zueinander senkrechte Achsen verschwenkbar sind.

## Claims

1. A device for producing a directional propulsive force acting on a body surrounded by a fluid of the pressure pₒ, comprising drive means fixed to the body and producing a negative pressure pᵤ < pₒ thereby imparting an inflow velocity w to the fluid taken in from the environment, bringing the velocity of the flowing fluid relative to the body to the velocity c by energy supply, and ejecting the fluid into the environment at this velocity c in a direction opposite to the desired direction of propulsion, including a channel (5, 6, 13, 20) fixed to the body and disposed upstream of the drive means, which channel changes the flowing direction of the fluid taken in from the environment in such a way that the directional vector of the fluid flowing into the channel and the vector of the direction of movement of the body or the vector tangential to the path of movement of the body form an angle different from 180°, the channel being curved such that the fluid flowing therethrough exerts an impulse on the wall thereof in the direction of propulsion,
characterized in that the angle of curvature and/or the cross-sectional area of the channel (5, 6, 13, 20) is adjustable.

2. The device of claim 1, characterized in that it is provided on the outflow side of a propeller or a propulsion jet, wherein the fluid ejected at high velocity flows into a discontinuously expanding channel (14) in which it produces said negative pressure (pᵤ < pₒ), thereby acting as the propulsive jet of an injector, and that the channel (13) is disposed such that fluid of the pressure pₒ is taken in from the environment and, within the channel, has its direction of flow changed such that the impulse of flowing fluid acting on the channel walls produces a propulsive force in the direction of movement of the body.

3. The device of claim 1 or 2, characterized in that it is disposed on a body which is rotatable about an axis such that the propulsive force produced by the device acts in the tangential direction on said rotatable body.

4. The device of claim 3, characterized in that the rotatable body is a reaction wheel, in which a fluid at a pressure p₃ > pₒ is guided to at least one nozzle (22) directed opposite to the direction of rotation, is accelerated therein and is ejected at high velocity so that a torque in the direction of rotation of the body is generated, wherein the nozzle (22) is the propulsion nozzle of an injector in which the negative pressure pᵤ < pₒ is produced.

5. The device of claim 4, characterized in that a plurality of nozzles (22) is provided, at least one of which is adapted to be either made inoperative or varied as to its cross-sectional area.

6. The device of claim 3, characterized in that it is provided on a first turbine wheel which is mounted together with a second turbine wheel on a common shaft for rotation therewith and that the fluid, at low rotational speeds, of the shaft is passed through the first turbine wheel and, at higher rotational speeds, is passed through the second turbine wheel.

7. The device of claim 1 or 2 for producing a thrust on a craft, characterized in that two devices (40, 41) are mounted in spaced relationship on said craft (43) in such a way that their directions of propulsion are variable independently of each another relative to a main axis of the craft (43).

8. The device of claim 7, characterized in that both devices (40, 41) with their directions of propulsion are pivotable relative to each other and relative to the craft about two mutually perpendicular axes.

## Revendications

1. Dispositif de génération d'une force de propulsion dirigée sur un corps entouré par un fluide de pression pₒ, équipé d'un propulseur fixe sur le corps, qui crée une dépression pᵤ < pₒ, confère ainsi au fluide aspiré depuis l'environnement une vitesse d'affluence w, amène la vitesse du flux s'écoulant par rapport au corps par apport d'énergie à la vitesse c et l'expulse dans l'environnement avec cette vitesse c à l'encontre de la direction de propulsion souhaitée, équipé d'un canal fixe sur le corps (5, 6, 13, 20), disposé dans la direction d'écoulement devant le propulseur, qui modifie le sens d'écoulement du fluide aspiré depuis l'environnement de telle sorte que le vecteur directionnel du fluide pénétrant dans le canal et le vecteur du sens de déplacement du corps ou du vecteur tangentiel à la trajectoire de déplacement du corps forment un angle différent de 180°, et qui est courbé de sorte que le fluide le traversant exerce sur sa paroi une impulsion s'exerçant dans le sens de la propulsion, caractérisé en ce que l'angle de courbure et/ou la section du canal (5, 6, 13, 20) sont réglables.

2. Dispositif selon la revendication 1, caractérisé en ce qu'il est disposé sur le côté aval d'une hélice ou d'un réacteur, de telle sorte que le fluide expulsé à vitesse élevée s'écoule dans un canal (14) s'élargissant de façon discontinue, y crée la dépression (pᵤ < pₒ) et ainsi agit en tant que flux de propulsion d'un injecteur, et en ce que le canal (13) est disposé de sorte que le fluide à la pression pₒ est aspiré depuis l'environnement et a sa direction d'écoulement modifiée dans le canal de telle sorte que l'impulsion du fluide s'écoulant contre les parois du canal crée une force de propulsion dans la direction de déplacement du corps.

3. Dispositif selon la revendication 1 ou 2, caractérisé en ce qu'il est disposé sur un corps pouvant tourner autour d'un axe de telle sorte que la force de propulsion générée jar celui-ci s'exerce tangentiellement sur le corps rotatif.

4. Dispositif selon la revendication 3, caractérisé en ce que le corps rotatif est une roue de Segner, dans laquelle un fluide se trouvant sous une pression p₃ > pₒ est amené au moins à une tuyère (22) dirigée de façon opposée au sens de rotation, y est accéléré et est expulsé avec une vitesse accrue, de sorte qu'il en résulte un moment de rotation dans le sens de rotation du corps, la tuyère (22) constituant la tuyère de propulsion d'un injecteur dans lequel est créée la dépression pᵤ < pₒ.

5. Dispositif selon la revendication 4, caractérisé en ce que plusieurs tuyères (22) sont prévues et au moins l'une peut être mise hors service ou sa section peut être modifiée.

6. Dispositif selon la revendication 3, caractérisé en ce qu'il est disposé sur une première roue à aubes de turbine, qui est fixée fixe en rotation avec une seconde roue à aubes de turbine sur un arbre commun, et en ce que le fluide est amené aux faibles vitesses de rotation de l'arbre par la première roue à aubes de turbine et dans le cas de vitesses de rotation plus élevées par la seconde roue à aubes de turbine.

7. Dispositif selon la revendication 1 ou 2 pour la génération d'une poussée sur un véhicule, caractérisé en ce que sur le véhicule (43) sont fixés deux dispositifs (40, 41) écartés l'un de l'autre de telle sorte que leurs sens de propulsion peuvent être modifiés indépendamment l'un de l'autre par rapport à un axe principal du véhicule (43).

8. Dispositif selon la revendication 4, caractérisé en ce que les deux dispositifs (40, 41) peuvent pivoter avec leurs sens de propulsion relativement l'un à l'autre et relativement au véhicule autour d'axes perpendiculaires entre eux.
